# EUROPÄISCHE PATENTSCHRIFT

(11) **EP 0 642 106 B1**
(45) Veröffentlichungstag und Bekanntmachung des Hinweises auf die Patenterteilung: **24.09.1997**
(21) Anmeldenummer: 94113428.0
(22) Anmeldetag: 27.08.1994
(51) Int. Cl.: G07F 17/12, B65F 1/14

(54) **Einrichtung zur gebührenpflichtigen Entgegennahme von Kehricht**
Device for the acceptance of garbage liable to charges
Dispositif pour la réception payante d'ordures

(30) Priorität: 01.09.1993 CH 2595/93
(43) Veröffentlichungstag der Anmeldung: 08.03.1995
(73) Patentinhaber: ENATEC AG, 6045 Meggen (CH)
(72) Erfinder: Kaufmann, Werner, CH-5025 Asp (CH)
(74) Vertreter: Groner, Manfred, Dr.

(56) Entgegenhaltungen:
- DE-A- 3 718 359
- DE-A- 4 202 208

## Beschreibung

Die vorliegende Erfindung bezieht sich auf eine Einrichtung gemäss dem Oberbegriff des Anspruchs 1.

Die den politischen Gemeinden anfallenden Kosten für das Einsammeln und Beseitigen von Haushaltkehricht wurde in den vergangenen Jahren zunehmend den Verursachern angelastet. Grundlage der Kostenberechnung war die Grösse des vom Verursacher jeweils für die Abfuhr bereit gestellten Kehrichtvolumens. Aus der DE-A-42 02 208 ist beispielsweise eine Enrichtung der eingangs genannten Art bekannt, bei der ein den Zugang zur Einrichtung ermöglichendes Schlüsselelement gleichzeitig das Zahlmittel bildet. Dieses Schlüsselelement enthält mehrere gleiche Werteinheiten, von denen jede einer Kehrichtmenge bestimmten Gewichtes entspricht. In dieser Einrichtung erfolgt die Entwertung des Zahlmittels während des Einbringens des Kehrichts durch das Absenken einer Waagschale und somit bei offenem Deckel.

Die vorliegende Erfindung stellt sich daher die Aufgabe, eine Einrichtung der genannten Art derart zu verbessern, dass sie einen Kehrichtverursacher aufgrund des von ihm tatsächlich abgegebenen Kehrichtgewichts belastet und dass sie ohne dauernde Aufsicht eine sachgerechte Bedienung weitgehend sicherstellt und im Falle einer Fehlbedienung einen Rückgriff der Gemeinde oder eines sonstigen Betreibers auf den fehlbaren Benutzer ermöglicht. Die Aufgabe ist gemäss Kennzeichen des Anspruchs 1 gelöst.

Ist die erfindungsgemässe Einrichtung mit Schlüsselelementen zugänglich, die ihren Eigentümer identifizieren, so übernimmt jeweils derjenige Benutzer, der die Einrichtung mit seinem Schlüsselelement in Betrieb setzt für deren sachgerechte Benutzung die Verantwortung und gegenüber der Gemeinde die Haftung. Sind die Sanktionen bei Missbrauch scharf genug, wird jeder Benutzer darauf achten, dass wenn sein Schlüsselelement in der Kontrolleinheit steckt, die Einrichtung weder durch ihn noch von Dritten missbraucht wird. Ein weiterer Vorteil besteht darin, dass das Schlüsselelement eine vielfache Ausgestaltung hinsichtlich Form, Funktionsweise und Datenspeicherkapazität zulässt. Entsprechend der Ausgestaltung des Schlüsselelementes kann auch eine einfachere oder komfortablere gebührenpflichtige Waage verwendet werden.

Anhand der beiliegenden Schemaskizze wird die Erfindung beispielsweise erläutert.

Das in der Zeichnung gezeigte Ausführungsbeispiel weist im wesentlichen einen Behälter 1 zur Aufnahme von Kehricht, eine gebührenpflichtige Waage 2 und eine Kontrolleinheit 3 auf. Der Behälter 1, vorzugsweise ein üblicher Kehrichtcontainer ist in Wirkverbindung mit dem Waagesensor 4, der eine Waagebrücke, eine Wiegedose oder dgl. sein kann und der das Bruttogewicht des Behälters 1 detektiert. Ein dem detektierten Bruttogewicht entsprechendes Signal wird einem waageinternen Rechner zugeleitet, der Gewichtsveränderungen bzw. die einer Gewichtszunahme entsprechende Gebühr errechnet und an einem Display 5 zur Anzeige bringt. Durch das Einwerfen eines der Anzeige des Displays 5 entsprechenden Geldbetrages in eine Kasse 6 wird die Anzeige des Displays 5 auf Null zurückgestellt, worauf die Waage 2 nach Bezahlen des vollen Betrages ein Signal "bezahlt" am Eingang eines Tores 7 anstehen lässt.

Der Deckel 8 des Behälters ist mit einer Öffnungseinrichtung 9 versehen, die zumindest den Deckel 8 in der Schliesstellung verriegelt und ihn vorzugsweise nach der Entriegelung in seine Offenstellung verschwenkt. Die Öffnungseinrichtung 9 ist über einen Schalter 10 an eine Gleichstromquelle 11 angeschlossen. Weiter ist dem Behälter 1 ein Schliessmelder 12 zugeordnet, der bei geschlossenem Deckel 8 ein Signal "Deckel geschlossen" an den zweiten Eingang des Tores 7 abgibt. Dieses erzeugt, wenn von der Waage 2 das Signal "bezahlt" ansteht einen Rückgabebefehl an die Kontrolleinheit 3.

Die Kontrolleinheit 3 ermöglicht einem Benutzer den Zugang zum Behälter 1, sofern er über ein Schlüsselelement 13 verfügt. Das Schlüsselelement 13 kann mit Bezug auf den Benutzer einen Identifikationscharakter oder einen Pfandcharakter oder beides haben. Als Schlüsselelement mit Identifikationscharakter eignen sich Magnetkarten mit dem Namen des Benutzers oder ein numerierter, von der Kommunalverwaltung dem Benutzer abgegebener Schlüssel. Als Zugangselement mit Pfandcharakter können Banknoten eines bestimmten Wertes verwendet werden.

Im Normalzustand einer installierten Einrichtung ist der Deckel 8 des Behälters 1 geschlossen und die Waage 2 ist ausgeschaltet. Will ein Benutzer einen oder mehrere Kehrichtsäcke im Behälter 1 deponieren, führt er sein Schlüsselelement 12 in eine entsprechende Öffnung der Kontrolleinheit 3 ein. Erweist sich dieses als gültig, setzt sich die Waage 2 in Betrieb und schliesst den Schalter 10, der die Öffnungseinrichtung 9 betätigt und den Deckel 8 frei gibt. Ist der Deckel 8 frei, öffnet der Schliessmelder 12 den Schalter 10 wieder und der Deckel bleibt in seiner Offenstellung. Der Benutzer kann nun seinen Kehricht im Behälter 1 ablegen. Die Waage 2 detektiert die Gewichtsveränderung, errechnet die Gewichtszunahme und zeigt sie am Display in Form des geschuldeten Betrages an. Der Benutzer muss nun den Deckel 8 schliessen, wodurch vom Schliessmelder 12 das Signal "Deckel geschlossen" am Tor 7 anstehen lässt. Weiter muss der Benutzer den am Display 5 angezeigten Betrag in die Kasse 6 einwerfen, bis die Anzeige auf Null zurückgestellt ist und am zweiten Eingang des Tores 7 das Signal "bezahlt" ansteht. Hierauf erfolgt vom Tor 7 der Rückgabebefehl an die Kontrolleinheit 3, die das Schlüsselelement 13 dem Benutzer zur Rücknahme frei gibt.

Schliesst ein Benutzer den Deckel 8 nicht und/oder bezahlt er nicht den am Display 5 angezeigten Betrag verbleibt das Schlüsselelement 13 in der Kontrolleinheit und der Benutzer kann durch die Aufsichtsbehörde identifiziert und gegebenenfalls zu einer angemessenen Bezahlung verhalten werden. Ist das Schlüsselelement eine Banknote, wird diese vom Kontrollgerät 3 einbehalten und die Kommune auf diese Weise für im Behälter 1 unkontrolliert abgelegten Kehricht entschädigt.

Nach einem nicht dargestellten Ausführungsbeispiel kann die Kontrolleinheit 3 mit der Kasse 6 kombiniert und in die Waage 2 integriert sein. In diesem Fall ist das Schlüsselelement 13 eine mit einem bestimmten Geldwert versehene magnetische Taxkarte, die den Namen des Benutzers trägt und die entsprechend dem in den Behälter 1 geworfenen Kehricht durch einen als Kasse funktionierenden Entwerter entwertet wird. Bei diesem Beispiel wird die Taxkarte dem Benutzer erst zurückgegeben, wenn er den Deckel 8 wieder geschlossen hat. Unterlässt der Besucher das Schliessen des Deckels 8 oder das vollständige Bezahlen des am Display 5 angezeigten Betrages ist er aufgrund der einbehaltenen Taxkarte identifizierbar. Die Kommune kann sich dann an ihm für den ihr entstandenen Schaden schadlos halten. Eine solche Taxkarte ist vorzugsweise so gestaltet, dass sie an einer zentralen Stelle gegen einen entsprechenden Geldbetrag wieder "aufladbar" ist und dass sie in bestimmten Grenzen einen Negativsaldo speichern kann. Dieser Negativsaldo kann beim wieder aufladen der Taxkarte beglichen werden.

Der Behälter wird vorzugsweise durch ein Gehäuse oder eine gleichwirkende Massnahme geschützt, so dass ein Benutzer nach dem Schliessen des Deckels 8 den Behälter 1 weder von Hand noch mit einem Hilfsmittel anheben und die Gewichtsanzeige beeinflussen kann.

## Patentansprüche

1. Einrichtung mit einem Behälter zur Aufnahme von Kehricht, welcher Behälter (1) mit einem von Hand zu verschliessenden Deckel (8) versehen ist, wobei eine in Wirkverbindung mit dem Behälter (1) bringbare Waage (2) Gewichtsveränderungen des Behälters (1) detektiert und der Deckel (8) mit einer Öffnungseinrichtung (9) versehen ist, die mittels eines in eine Kontrolleinheit (3) einzuschiebenden oder einzulegenden Schlüsselelementes (13) aktivierbar ist, mit einer Zahleinrichtung (6) zur Entgegennahme einer ihr von der Waage (2) signalisierten, vom Behältergewicht abhängigen Leistung, wobei die Kontrolleinheit (3) aufgrund des Signals eines dem Deckel (8) zugeordneten Schliessmelders (12) das Schlüsselelement (13) bei geöffnetem Deckel (8) festhält, dadurch gekennzeichnet, dass die Zahleinrichtung (6) erst nach dem Schliessen des Deckels eine Leistung entgegennimmt, die der zwischen dem Öffnen und Schliessen des Deckels (8) eingetretenen Gewichtsveränderung des Behälters (1) entspricht, und dass die Zahleinrichtung (6) zusammen mit dem Schliessmelder (12) bei geschlossenem Deckel (8) einen Rückgabebefehl an die Kontrolleinheit (3) zur Rückgabe des Schlüsselelementes (13) erteilt.

2. Einrichtung nach Anspruch 1, dadurch gekennzeichnet, dass die Waage (2) nur bei in die Kontrolleinheit (3) eingeschobenem oder eingelegtem Schlüsselelement (13) aktiviert ist.

3. Einrichtung nach Anspruch 1, dadurch gekennzeichnet, dass der Behälter (1) zumindest bei aktivierter Waage (2) gegen äussere Kraftangriffe geschützt ist.

4. Einrichtung nach Anspruch 1, dadurch gekennzeichnet, dass das Schlüsselelement (13) ein mit einem Schlüsselschalter des Kontrollgerätes (3) kompatibler Schlüssel ist.

5. Einrichtung nach Anspruch 1, dadurch gekennzeichnet, dass das Schlüsselelement (13) eine magnetisierbare Taxkarte ist, und dass die mit einer Entwertungsvorrichtung für die Taxkarte versehene Zahleinrichtung in das Kontrollgerät (3) integriert ist.

6. Einrichtung nach Anspruch 1, dadurch gekennzeichnet, dass das Schlüsselelement (13) eine Banknote bestimmten Wertes ist.

7. Einrichtung nach Anspruch 1, dadurch gekennzeichnet, dass die Zahleinrichtung (6) eine automatische, Banknoten oder Münzen entgegennehmende Kasse ist, und dass die Waage (2) einen eine Leistung entsprechend der Gewichtszunahme des Behälters anzeigenden Display (5) aufweist.

## Claims

1. Device comprising a container to receive waste, which container (1) is fitted with a manually locked lid (8), and a weighing mechanism (2) which co-operates with the container (1) detects changes in the weight of the container (1), and the lid (8) is provided with an opening device (9) which is activated by means of a key element (13) which is to be inserted or placed into a control unit (3), and with a pay mechanism (6) to receive a payment which is signalled by the weighing mechanism (2) and dependent on the container weight, and the control unit (3) firmly holds the key element (13) when the lid (8) is opened due to the signal of a lock register (12) which is associated with the lid (8), **characterised in that** the pay mechanism (6) will only after closure of the lid accept payment which relates to a change in weight of the container (1) which has occurred between opening and closing of the lid (8), and the pay mechanism (6) will together with the lock register (12) send a return command to the control unit (3) to release the key element (13) when the lid (6) has been closed.

2. Device according to Claim 1, **characterised in that** the weighing mechanism (2) is activated only when the key element (13) has been inserted or placed into the control unit (3).

3. Device according to Claim 1, **characterised in that** the container (1) is protected from external forces at least when the weighing mechanism (2) is activated.

4. Device according to Claim 1, **characterised in that** the key element (13) is a key which is compatible with the key switch of the control unit (3).

5. Device according to Claim 1, **characterised in that** the key element (13) is a magnetic tax card, and that the pay mechanism, which comprises a devaluating mechanism for the tax card, is integrated with the control unit (3).

6. Device according to Claim 1, **characterised in that** the key element (13) is a bank note of a specified value.

7. Device according to Claim 1, **characterised in that** the pay mechanism (6) is an automatic till which accepts bank notes or coins, and the weighing mechanism (2) comprises a display (5) to display a charge due relative to a weight increase of the container.

## Revendications

1. Dispositif équipé d'un récipient (1) de réception d'ordures, muni d'un couvercle (8) se fermant à la main, dans lequel :
• une balance (2) pouvant être reliée au récipient (1), détecte les variations du poids de celui-ci,
• le couvercle (8) est équipé d'un dispositif d'ouverture (9) qui peut être activé au moyen d'un élément-clé (13) que l'on introduit ou place dans une unité de contrôle (3),
• un dispositif de comptage (6) reçoit un montant que lui a signalé la balance (2) en fonction du poids du récipient,
• l'unité de contrôle (3), sur la base d'un signal délivré par un indicateur (12) de fermeture du couvercle (8), retient l'élément-clé (13) tant que le couvercle (8) est ouvert,
caractérisé en ce que
c'est seulement après fermeture du couvercle que le dispositif de comptage (6) reçoit un montant qui correspond à la variation du poids du récipient entre l'ouverture et la fermeture du couvercle, à la suite de quoi, en liaison avec l'indicateur (12) de fermeture du couvercle (8), le dispositif de comptage adresse à l'unité de contrôle (3) un ordre de restitution de l'élément-clé (13).

2. Dispositif selon la revendication 1,
caractérisé en ce que
la balance (2) n'est activée qu'après introduction ou mise en place de l'élément-clé (13) dans l'unité de contrôle (3).

3. Dispositif selon la revendication 1,
caractérisé en ce que
le récipient (1), au moins lorsque la balance (2) est activée, est protégé contre des agressions externes.

4. Dispositif selon la revendication 1,
caractérisé en ce que
l'élément-clé (13) est une clé compatible avec le contacteur à clé de l'unité de contrôle (3).

5. Dispositif selon la revendication 1,
caractérisé en ce que
l'élément-clé (13) est une carte magnétique de paiement du dispositif de contrôle (3), intégrant un dispositif de comptage muni d'un dispositif permettant de débiter la carte.

6. Dispositif selon la revendication 1,
caractérisé en ce que
l'élément-clé (13) est un billet de banque de valeur donnée.

7. Dispositif selon la revendication 1,
caractérisé en ce que
le dispositif de comptage (6) est une caisse automatique acceptant des billets ou des pièces, la balance (2) étant équipée d'un écran faisant apparaître un affichage (5) correspondant à l'augmentation du poids du récipient.
